# EUROPÄISCHE PATENTSCHRIFT

(11) **EP 0 293 854 B1**
(45) Veröffentlichungstag und Bekanntmachung des Hinweises auf die Patenterteilung: **15.12.1993**
(21) Anmeldenummer: 88108762.1
(22) Anmeldetag: 01.06.1988
(51) Int. Cl.: H01J 29/50, H01J 9/14

(54) **Elektronenstrahlerzeugersystem**
Electron gun system
Système de canons à électrons

(30) Priorität: 05.06.1987 DE 3718838
(43) Veröffentlichungstag der Anmeldung: 07.12.1988
(73) Patentinhaber: Nokia (Deutschland) GmbH, 75175 Pforzheim (DE)
(72) Erfinder: Kimmel, Helmut, D-7300 Esslingen (DE); Reule, Hans Dr., D-7317 Wendlingen (DE)

(56) Entgegenhaltungen:
- EP-A- 0 247 470
- DE-A- 3 117 281
- US-A- 3 914 641
- PATENT ABSTRACTS OF JAPAN, unexamined applications, Field E, vol. 8, Nr. 59, 17. März 1984; THE PATENT OFFICE JAPANESE GOVERNMENT, Seite 44 E 232
- ELECTRON OPTICS, O. Klemperer, Third Edition, Cambridge at the University Press, 1971.

## Beschreibung

Die Erfindung bezieht sich auf ein Elektronenstrahlerzeugersystem für Kathodenstrahlröhren gemäß dem Oberbegriff des Anspruchs 1.

Elektronenstrahlerzeugersysteme für Kathodenstrahlröhren, die eine Kathode sowie Gitter- und Fokussierelektroden aufweisen, sind bekannt (DE-A- 32 12 248). Um einen dünnen Elektronenstrahl und damit einen kleinen Elektronenauftreffleck auf dem Leuchtschirm der Kathodenstrahlröhre zu erreichen, ist es nötig, die zweite Gitterelektrode relativ dick auszuführen. D.h., die Tiefe der Öffnung in der zweiten Gitterelektrode ist groß zu wählen. Dabei ist es durchaus möglich, daß die Tiefe der Öffnung dem Durchmesser der Öffnung entspricht.

Bei einer derartigen Ausgestaltung der zweiten Gitterelektrode kann es passieren, daß in der Zeit vom Einschalten der Kathodenstrahlröhre bis zur Ausbildung stabiler Raumladungsverhältnisse um die Kathode herum der Elektronenstrahl sich aufweitet und dabei die Wandung der öffnung in der zweiten Gitterelektrode streift. Die die Wandung der Öffnung in der zweiten Gitterelektrode streifenden Elektronen lösen nun ihrerseits Sekundärelektronen aus, die auf die dritte Elektrode, auch Fokussierelektrode genannt, gelangen. Solche Fehlströme sind zunächst unmeßbar klein, jedoch mit steigender Betriebsdauer ergeben sich kurzzeitig meßbare Ströme im µA-Bereich an der zweiten und dritten Gitterelektrode, weil sich durch Niederschlag von verdampftem Kathodenmaterial in die Öffnung der zweiten Gitterelektrode die Sekundär-Elektronen-Ausbeute von zunächst ca. 1 vervielfacht. Diese Fehlströme bewirken eine Änderung der Spannung an der zweiten Gitterelektrode, sie wird positiver, und ebenso der Spannung an der Fokussierelektrode, diese wird negativer. Durch diese Potentialänderungen ist der Elektronenstrahl kurzzeitig nicht optimal fokussiert, was zu einer Bildunschärfe führt. In ungünstigen Fällen kann sogar eine Selbstblockierung durch totale Stromübernahme auf die zweite und dritte Elektrode auftreten.

Der Erfindung liegt die Aufgabe zugrunde, ein Elektronenstrahlerzeugersystem für Kathodenstrahlröhren mit einer dicken zweiten Gitterelektrode anzugeben, das keine Bildunschärfe durch Stromübernahme durch die zweite und dritte Elektrode aufweist.

Die Lösung dieser Aufgabe erfolgt mit den im Patentanspruch 1 angegebenen Mitteln. Vorteilhafte Ausgestaltungen der Erfindung sind in den Unteransprüchen 2 bis 5 enthalten.

Die Erfindung wird nun anhand von in den Figuren gezeigten Ausführungsbeispielen näher erläutert. Es zeigen:
- Fig. 1: eine Seitenansicht einer Kathodenstrahlröhre;
- Fig. 2: eine Seitenansicht eines Elektronenstrahlerzeugersystems;
- Fig. 3: einen Schnitt durch eine erste Ausführungsform einer zweiten Gitterelektrode;
- Fig. 4: die Einzelheit Z aus der Fig. 3;
- Fig. 5: einen Schnitt durch ein zweites Ausführungsbeispiel einer zweiten Gitterelektrode;
- Fig. 6: einen Schnitt durch ein drittes Ausführungsbeispiel einer zweiten Gitterelektrode;
- Fig.7a,7b: die Einzelheiten X und Y in der Fig. 6;
- Fig. 8: einen Schnitt durch ein weiteres Ausführungsbeispiel und
- Fig. 9: die Einzelheit X in Fig. 8.

In Fig. 1 ist eine Kathodenstrahlröhre 10 mit einem Bildschirm 11, einem Konus 12 und einem Röhrenhals 13 dargestellt. Es gibt Kathodenstrahlröhren mit einem und auch solche mit mehreren Elektronenstrahlerzeugersystemen. Bei den Kathodenstrahlröhren mit mehreren Elektronenstrahlerzeugersystemen können diese getrennt voneinander, aber auch integriert aufgebaut sein. Die Erfindung bezieht sich auf alle diese Formen von Elektronenstrahlerzeugersystemen, auch wenn die Erfindung anhand eines integriert aufgebauten mehrstrahligen Elektronenstrahlerzeugersystem erläutert wird.

Im Röhrenhals 13 der Kathodenstrahlröhre 10 ist ein Elektronenstrahlerzeugersystem 14 angebracht (gestrichelt dargestellt), das beispielsweise drei Elektronenstrahlen 1, 2, 3 erzeugt, die über den Bildschirm 11 abgelenkt werden (1′, 2′, 3′). Am Übergang vom Röhrenhals zum Konus 12 ist dazu ein magnetisches Ablenksystem 15 angeordnet.

In Fig. 2 ist das Elektronenstrahlerzeugersystem 14 in einer Seitenansicht dargestellt. Das System 14 weist in Strahlrichtung gesehen nacheinander erste und zweite Gitterelektroden 23, 24, erste und zweite Fokussierelektroden 25, 26 und einen Konvergenztopf 27 auf. Innerhalb der ersten Gitterelektrode 23 sind Kathoden 22 angeordnet, die nur schematisch und gestrichelt dargestellt sind. Die erste Gitterelektrode 23 wird auch Steuergitter und die zweite Gitterelektrode 24 wird auch Schirmgitter genannt. Die Kathode zusammen mit dem Steuer- und dem Schirmgitter wird als Triodenlinse bezeichnet. Die Fokussierelektroden 25, 26 bilden eine Fokussierlinse. Die Einzelteile des Systems werden durch zwei Glasstäbe 28 zusammengehalten. Die elektrischen Anschlüsse des Systems 14 sind der besseren Übersicht wegen nicht dargestellt.

In allen Elektroden des Systems 14 sind drei in einer Reihe liegende Öffnungen angeordnet, durch die die von den drei Kathoden 22 erzeugten Elektronenstrahlen laufen, die dann später auf der Leuchtschicht des Bildschirmes 11 landen.

In Fig. 3 ist nur die zweite Gitterelektrode 24 im Schnitt dargestellt. Darüber ist die erste Fokussierelektrode 25 angedeutet. Die Gitterelektrode 24 ist hier topfförmig ausgebildet und im Boden 5 ist die Öffnung 4 für den Elektronenstrahl vorhanden. Die weiteren Öffnungen für die weiteren Elektronenstrahlen sind in dieser Schnittdarstellung nicht sichtbar. Die Öffnung 4 weist eine große Tiefe auf, d.h., ihr Durchmesser d entspricht etwa der Dicke des Bodens 5 der zweiten Gitterelektrode 24. Auf der zur ersten Fokussierelektrode 25 gewandten Seite der zweiten Gitterelektrode 24 ist die Öffnung 4 mit einer kegeligen Erweiterung 6.2 versehen.

In Fig. 4 ist die Einzelheit Z gemäß der Figur 3 dargestellt. Die kegelige Erweiterung 6.2 muß sich nicht über die gesamte Tiefe der Öffnung 4 erstrecken. Im dargestellten Beispiel weist die Öffnung 6.1 eine Tiefe a auf, in der ihre Seitenwände parallel zur Mittelachse der Öffnung 4 verlaufen. Daran schließt sich die kegelige Erweiterung 6.2 an. Die kegelige Erweiterung weist einen Winkel α von mindestens 10°, beispielsweise 15° auf. Für die Beziehung des Durchmessers dₒ zur Tiefe a der Öffnung 4 soll gelten, daß die Bedingung
erfüllt ist.

In Fig. 5 ist ein zweites Ausführungsbeispiel für die zweite Gitterelektrode 24 dargestellt. In diesem Ausführungsbeispiel ist die zweite Gitterelektrode 24 aus einem dünnen Blech hergestellt. Um eine große Tiefe für die Öffnung 4 zu erhalten, wurde die Öffnung als Durchzug gestaltet. Aber auch hier gilt, daß die kegelige Erweiterung 6.2 einen Winkel α von mindestens 10° einschließt und daß die Beziehung
erfüllt ist.

In Fig. 6 ist ein drittes Ausführungsbeispiel einer zweiten Gitterelektrode 24 dargestellt. Diese zweite Gitterelektrode hat eine topfförmige Gestalt und im Boden 7 ist die rechteckige Öffnung 6.3 vorhanden. Dazu ausgerichtet liegt auf dem Boden 7 eine Platte 8, die eine Öffnung 6.1 mit einer kegeligen Erweiterung 6.2 enthält. Aufgrund dieses konstruktiven Aufbaues der zweiten Gitterelektrode 24 ist es auf einfache Weise möglich, ein astigmatisches Strahlformungselement in der Gitterelektrode 24 mit der die kegelige Erweiterung 6.2 enthaltenden Platte 8 zu kombinieren.

In Fig. 7a und 7b sind die Einzelheiten X bzw. Y aus der Fig. 6 dargestellt. Die Einzelheiten X und Y stellen zwei um 90° versetzte Schnitte durch die Gitterelektrode 24 dar In der Platte 8 ist eine rotationssymmetrische Öffnung, bestehend aus dem zylinderförmigen Teil 6.1 mit der Tiefe a und der kegeligen Erweiterung 6.2, vorhanden. Die Erweiterung weist wiederum einen Winkel α von mindestens 10° auf. Die kegelige Erweiterung reicht nicht über die gesamte Tiefe der Öffnung, sondern geht in den Teil über, dessen Tiefe mit a bezeichnet ist und dessen Seitenwände parallel zur Mittelachse der Öffnung 4 verlaufen. Auch hier soll die Bedingung $\frac{\text{a}}{\text{d}}$ ≦ 0,5 erfüllt sein. Die Tiefe der Öffnung 4 im Boden 7 ist mit c, die Breite mit e und die Länge mit f bezeichnet, und dieser Teil der Öffnung wirkt als astigmatisches Strahlloch.

In Fig. 8 ist ein weiteres Ausführungsbeispiel einer zweiten Gitterelektrode 24 dargestellt. Hierbei ist die Erweiterung 6 stufig ausgeführt und ihre Tiefe ist mit 6 bezeichnet. Auch hierbei kann die Gitterelektrode 24 eine topfförmige Gestalt aufweisen und in ihrem Boden 7 die Öffnung 4 tragen. Dazu ausgerichtet liegt dann die Platte 8, die eine Öffnung 6.2 mit dem Durchmesser d1 (Fig. 9) aufweist. Dieser Durchmesser d1 ist größer als der Durchmesser do der Öffnung 6.1 im Boden 7, wodurch die stufige Erweiterung 6 entsteht. Hier soll die Bedingung d1 = do + 2c.tan α erfüllt sein, wobei α ≧ 10° sein soll.

In Fig. 9 ist die Einzelheit X aus der Fig. 8 dargestellt. Auch bei diesem Ausführungsbeispiel kann im Boden 7 eine rechteckige Öffnung vorhanden sein, die als astigmatisches Strahlloch wirkt.

## Patentansprüche

1. Elektronenstrahlerzeugersystem für Kathodenstrahlröhren mit mindestens einer Kathode sowie mindestens 3 nacheinander angeordneten Elektroden mit Öffnungen zur Führung eines Elektronenstrahls, wobei zur Formung eines dünnen Elektronenstrahls der engste freie Öffnungsquerschnitt in der Öffnung (4) in der zweiten Elektrode (24) eine große Tiefe hat,
**dadurch gekennzeichnet,**
daß zur Vermeidung der Stromübernahme die Öffnung (4) der zweiten Elektrode (24) auf ihrer zur dritten Elektrode (25) weisenden Seite eine rotationssymmetrisch zur Strahlachse ausgebildete Erweiterung (6) besitzt.

2. Elektronenstrahlerzeugersystem nach Anspruch 1, dadurch gekennzeichnet, daß die Erweiterung (6) eine kegelige Form aufweist.

3. Elektronenstrahlerzeugersystem nach Anspruch 2, dadurch gekennzeichnet, daß die kegelige Erweiterung (6.2) auf einem Teil der Tiefe der Öffnung (4) vorhanden ist und der andere Teil 6.1 der Tiefe der Beziehung genügt, wobei dₒ für den Durchmesser und a für die nicht erweiterte Tiefe der Öffnung (4) steht.

4. Elektronenstrahlerzeugersystem nach Anspruch 2, dadurch gekennzeichnet, daß die Erweiterung einen Winkel (α) von mindestens 10°, vorzugsweise 15° aufweist.

5. Elektronenstrahlerzeugersystem nach Anspruch 3, dadurch gekennzeichnet, daß die zweite Elektrode (24) auf ihrer zur dritten Elektrode (25) weisenden Seite im Bereich der Öffnung (4) eine Platte (8) trägt, in der die kegelige Erweiterung (6) vorhanden ist.

## Claims

1. Electron beam generating system for cathode ray tubes with at least one cathode and at least three electrodes, arranged one behind another, to guide an electron beam, such that the narrowest free opening cross section in the opening (4) in the second electrode (24) has a great depth in order to form a thin electron beam,
**characterized in that,**
to eliminate current transfer, the opening (4) of the second electrode (24) has, on its side facing toward the third electrode (25), an enlargement (6) configured with rotational symmetry with respect to the radiation axis.

2. Electron beam generating system according to Claim 1, characterized in that the enlargement (6) has a conical shape.

3. Electron beam generating system according to Claim 2, characterized in that the conical enlargement (6.2) is present over one part of the depth of the opening (4), and that the other part (6.1) of the depth satisfies the equation ${\text{a/d}}_{\text{o}} \text{≦ 0.5}$ , where dₒ represents the diameter and a the unenlarged depth of the opening (4).

4. Electron beam generating system according to Claim 2, characterized in that the enlargement has an angle (alpha) of at least 10 degrees, preferably 15 degrees.

5. Electron beam generating system according to Claim 3, characterized in that the second electrode (24) has, on its side facing the third electrode (25) in the vicinity of the opening (4), a plate (8) in which the conical enlargement (6) is present.

## Revendications

1. Système de génération de faisceaux électroniques pour tubes à rayons cathodiques avec au moins une cathode ainsi qu'au moins trois électrodes successives avec des ouvertures pour le guidage d'un faisceau électronique, la section d'ouverture libre la plus étroite dans l'ouverture (4) de la deuxième électrode (24) ayant une grande profondeur pour former un faisceau électronique mince,
**caractérisé en ce que**
pour éviter le transfert du courant, l'ouverture (4) de la deuxième électrode (24) présente sur son côté dirigé vers la troisième électrode (25) un élargissement (6) en symétrie de révolution par rapport à l'axe du faisceau.

2. Système de génération de faisceaux électroniques selon la revendication 1,
caractérisé en ce que l'élargissement (6) présente une forme conique.

3. Système de génération de faisceaux électroniques selon la revendication 2,
caractérisé en ce que l'élargissement conique (6.2) se trouve sur une partie de la profondeur de l'ouverture (4) et que l'autre partie (6.1) de la profondeur satisfait à la relation dₒ étant le diamètre et a la profondeur non élargie de l'ouverture (4).

4. Système de génération de faisceaux électroniques selon la revendication 2,
Caractérisé en ce que l'élargissement présente un angle (α) d'au moins 10°, de préférence 15°.

5. Système de génération de faisceaux électroniques selon la revendication 3,
caractérisé en ce que la deuxième électrode (24) porte sur son côté dirigé vers la troisième électrode (25) dans la zone de l'ouverture (4) une plaque (8), dans laquelle se trouve l'élargissement conique (6).
